# EUROPÄISCHE PATENTSCHRIFT

(11) **EP 0 912 131 B1**
(45) Veröffentlichungstag und Bekanntmachung des Hinweises auf die Patenterteilung: **07.11.2001**
(21) Anmeldenummer: 97918093.2
(22) Anmeldetag: 01.04.1997
(51) Int. Cl.: A47L 9/04

(54) **MOTORANGETRIEBENES BÜRSTENGERÄT**
MOTOR-DRIVEN BRUSH DEVICE
APPAREIL A BROSSES COMMANDEES PAR UN MOTEUR

(30) Priorität: 28.05.1996 DE 19621301
(43) Veröffentlichungstag der Anmeldung: 06.05.1999
(73) Patentinhaber: VORWERK & CO. INTERHOLDING GmbH, 42275 Wuppertal (DE)
(72) Erfinder: HASSEMER, Claudia, D-42107 Wuppertal (DE)
(74) Vertreter: Müller, Enno, Dipl.-Ing.
(86) Internationale Anmeldenummer: EP9701636
(87) Internationale Veröffentlichungsnummer: WO9745052

(56) Entgegenhaltungen:
- EP-A- 0 062 743
- FR-A- 2 496 443
- FR-A- 2 673 691
- GB-A- 842 668
- US-A- 4 391 548

## Beschreibung

Die Erfindung betrifft ein motorangetriebenes Bürstengerät mit einer Antriebswelle, auf welcher ein im wesentlichen hohlzylindrischer Bürstenkörper auswechselbar aufsteckbar ist, wobei die Antriebswelle einen Mitnehmer mit einem im wesentlichen in Umfangsrichtung wirkenden Mitnahmeelement aufweist, welches mit einem an dem Bürstenkörper radial nach innen vorspringenden Mitnahmevorsprung zusammenwirkt, wobei das Mitnahmeelement jedenfalls zugewandt zu dem Mitnamevorsprung sich in Wellenrichtung vergrößernd ausgebildet ist, zur Erzielung einer Keilwirkung bei Zusammenwirkung mit dem Mitnahmevorsprung und wobei weiter der Mitnehmer in Wellenrichtung gegenüberliegend eine Anlagefläche ausbildet zur Zusammenwirkung mit einem inneren Stützring des Bürstenkörpers.

Derartige Mitnahmeausbildungen für auf einer Antriebswelle rotierende Bürstenkörper sind bekannt, wobei bspw. mantelaußenseitig einer zylindrischen Antriebswellenverdickung Mitnahmeelemente vorgesehen sind. Diese sind gleichmäßig über den Umfang der zylindrischen Verdickung verteilt und bilden zwischen sich jeweils eine Verriegelungsöffnung aus. Der hohlzylindrische Bürstenkörper besitzt radial nach innen vorspringende Mitnahmevorsprünge, deren Anzahl der der Mitnahmeelemente der Antriebswelle entspricht. Es sind hierbei Ausbildungen bekannt, bei welchen drei Mitnahmeelemente mit ebenfalls drei Mitnahmevorsprüngen zusammenwirken. Bei einem Aufstecken des Bürstenkörpers auf die Antriebswelle werden die Mitnahmevorsprünge durch die Verriegelungsöffnungen zwischen den Mitnahmevorsprüngen geschoben. Die Verriegelungsöffnungen sind etwa auf Höhe der Ebene des größten, in einer Projektion quer zur Achsrichtung gemessenen Breite der Mitnahmeelemente ausgebildet. Von dieser Ebene ausgehend sind die Mitnahmeelemente in Wellenrichtung, d. h. in Einschubrichtung des Bürstenkörpers, verkleinernd ausgebildet derart, dass in einer Projektion jedes Mitnahmeelement in der zuvor genannten Richtung, ausgehend von der Verriegelungsöffnungs-Ebene, dachförmig ausgebildet ist. Hierdurch sind Schrägflanken geformt, gegen welche sich die Mitnahmevorsprünge des Bürstenkörpers in vollständig eingeschobenem Zustand desselben bei einer Rotation der Antriebswelle abstützen. Die Kraftübertragung von der Antriebswelle auf den Bürstenkörper erfolgt im Bereich dieser Schrägflanken. Gegenüberliegend zu der dachförmigen Ausbildung des Mitnahmeelementes, bezogen auf die Wellenrichtung, bildet ein jedes Mitnahmeelement eine stirnseitige Anlagefläche aus zur Zusammenwirkung mit einem inneren Stützring des Bürstenkörpers. Bedingt durch die zuvor genannte Keilwirkung bei Rotation wird der Druck auf diese Anlageflächen verstärkt. Hierdurch ist der Bürstenkörper sicher auf der Antriebswelle gehaltert. Die Anlagefläche ist weiter gebildet aus der, mit den Anlageflächen der Mitnahmeelemente fluchtenden Stirnfläche der zylindrischen Antriebswellenverdickung. Die Breite der Anlagefläche des Mitnahmeelementes -gemessen in einer Projektionentspricht der größten Breite des Mitnahmeelementes im Bereich einer Verriegelungsöffnung.

Im Hinblick auf den vorbeschriebenen Stand der Technik wird eine technische Problematik der Erfindung darin gesehen, ein motorangetriebenes Bürstengerät der in Rede stehenden Art hinsichtlich der Handhabung zu verbessern, dies bei unverminderter Betriebssicherheit.

Diese Problematik ist zunächst und im wesentlichen beim Gegenstand des Anspruches 1 gelöst, wobei darauf abgestellt ist, dass das Mitnahmeelement in die Anlagefläche nicht einbezogen ist, jedoch, zugeordnet einer Ebene der Anlagefläche, eine Einweiserfläche ausbildet, welche, in Wellenrichtung gesehen, von der Anlagefläche zurückweicht.

Die Erfindung betrifft desweiteren ein motorangetriebenes Bürstengerät nach den Merkmalen des Oberbegriffes des Anspruchs 1. Um eine bei unverminderter Betriebssicherheit verbesserte Handhabung zu erzielen, wird erfindungsgemäß vorgeschlagen, dass das Mitnahmeelement einen Teil der Anlagefläche bildet, jedoch, ausgehend von einer Ebene der Anlagefläche, eine Einweiserfläche ausbildet, welche, in Wellenrichtung gesehen, von der Anlagefläche ausgehend zurückweicht.

Unabhängig davon, ob das Mitnahmeelement in die Anlagefläche nicht einbezogen ist oder einen Teil der Anlagefläche bildet, wird durch die erfindungsgemäße Ausgestaltung der Bürstenkörper zur Entnahme desselben erfasst und leicht auf der Antriebswelle gedreht derart, dass die bürstenkörperseitigen Mitnahmevorsprünge die die Keilwirkung erbringenden Schrägflanken der Mitnahmeelemente verlassen und hiernach die zwischen den Mitnahmeelementen gebildeten Verriegelungsöffnungen auffinden. In dieser Stellung kann der Bürstenkörper in einfachster Weise in Axialrichtung abgezogen werden. Bei der Verdrehung des Bürstenkörpers zur Auffindung der Verriegelungsöffnungen treten Reibungskräfte zwischen den Anlageflächen und dem inneren Stützring des Bürstenkörpers auf. Erfindungsgemäß werden diese Reibungskräfte verringert, da die Mitnahmeelemente, wie bereits erwähnt, nicht oder nur teilweise in die Anlagefläche einbezogen sind. Bei einer Nichteinbeziehung wirkt lediglich die Anlagefläche einer zylindrischen Antriebswellenverdickung, auf welcher die Mitnahmeelemente außenwandungsseitig angeordnet sind. Bedingt durch diese Ausgestaltung wird ein Bürstenwechsel handhabungstechnisch erleichtert, dies bei unverminderter Betriebssicherheit, da die durch die zylindrische Verdickung verbleibende Anlagefläche ausreichend gross bemessen ist, um die Keilwirkung zwischen Mitnahmeelementen und Mitnahmevorsprüngen des Bürstenkörpers, bei welcher der Druck auf die Anlagefläche verstärkt wird, zu gewährleisten. Erfindungsgemäß ist vorgesehen, dass einer Ebene der Anlagefläche eine Einweiserfläche zugeordnet ist, welche, in Wellenrichtung gesehen, bei nicht in die Anlagefläche einbezogenem Mitnahmeelement von der Anlagefläche zurückweicht. Bei einer teilweisen Ausbildung der Anlagefläche durch das Mitnahmeelement weicht die Einweierfläche von der Anlagefläche ausgehend zurück. Es ist somit eine weitere Schrägflanke an dem Mitnahmeelement gebildet, welche bei einem Einschieben eines Bürstenkörpers mit einem Mitnahmevorsprung desselben zusammenwirkt. Dieser Mitnahmevorsprung trifft demnach nicht, wie beim Stand der Technik, gegen die Anlagefläche des Mitnahmeelementes, sondern, in axialer Einschubrichtung betrachtet, gegen die schräg gestellte Einweiserfläche. Es wird eine Ausbildung bevorzugt, bei welcher auf dem Umfang der zylindrischen Antriebswellenverdickung drei erfindungsgemäß ausgebildete Mitnahmeelemente gleichmäßig auf dem Umfang angeordnet sind. Bei einem Einschieben eines Bürstenkörpers treffen die nach innen vorspringenden Mitnahmevorsprünge unter leichtem Druck auf die Einweiserflächen der Mitnahmeelemente, wonach die Mitnahmevorsprünge weiter unter leichtem Druck an diesen schrägen Einweiserflächen entlang gleiten. Dieses Abgleiten bewirkt die gleichzeitige Drehung des Bürstenkörpers, so daß am Ende einer Einweiserfläche der dieser zugeordnete Mitnahmevorsprung direkt vor der zwischen zwei Mitnahmeelementen gebildeten Verriegelungsöffnung liegt. Der Bürstenkörper läßt sich hiernach in einfachster Weise bis zum Anschlag einschieben und erreicht die korrekte Position. Durch diese Ausgestaltung ist das Aufstecken eines Bürstenkörpers auf die Antriebswelle vereinfacht. Der Benutzer muß nicht, wie beim Stand der Technik, durch Drehen des Bürstenkörpers unter leichtem Druck versuchen, die Verriegelungsöffnungen zwischen den Mitnahmeelementen aufzufinden. Dieses mehr oder weniger lange Probieren ist nicht bedienerfreundlich, zudem ein solcher Bürstenwechsel zumeist in zu dem Gerät gebückter Haltung erfolgt. Erfindungsgemäß ist hier eine Lösung gefunden worden, welche eine Auffindung der Verriegelungsöffnungen aus jeder beliebigen Stellung des Bürstenkörpers gewährleistet. Durch die Bildung von Einweiserflächen an den Mitnahmeelementen sind die Verriegelungsöffnungen im Bereich der Einweiserflächen weit geöffnet. In Einschubrichtung betrachtet, verjüngen sich diese Verriegelungsöffnungen bis zu einer Öffnungsbreite, welcher etwa der Breite eines Mitnahmevorsprunges entspricht. Die Mitnahmevorsprünge werden so zwangsweise in die richtige Position geführt. Vorzugsweise wird vorgeschlagen, dass die Anlagefläche vergleichsweise klein ausgebildet ist und in die in Wellenrichtung zurückweichende Einweiserfläche übergeht. Hierzu wird vorgeschlagen, dass das Mitnahmeelement bezüglich einer parallel zur Antriebswellenachse verlaufenden Mittelachse symmetrisch ausgebildet ist. Demnach weist ein jedes Mitnahmeelement beidseitig seiner Längsachse eine schräg verlaufende Einweiserfläche auf. Diese Einweiserflächen sind bevorzugt im Kopfbereich, d. h. im Schnittbereich der beiden Flächen, verrundet. Der Scheitel dieser Verrundung liegt ebenenmäßig auf Höhe der Anlagefläche der zylindrischen Antriebswellenverdickung, womit dieser Scheitelbereich gleichfalls eine Anlagefläche ausbildet, welche jedoch im Vergleich zum beschriebenen Stand der Technik vergleichsweise klein ausgebildet ist. Durch diese Verrundung wird das Auffinden der Verriegelungsöffnungen durch die Mitnahmevorsprünge weiter erleichtert. Treffen letztere auf den Kopfradius, so gleiten diese unter leichtem Druck von diesem ab auf die benachbarte Einweiserfläche. Es wird eine Ausbildung bevorzugt, bei welcher das Mitnahmeelement etwa symmetrisch zu einer senkrecht zur Wellenachse verlaufenden, bezüglich des Mitnahmeelementes mittigen Ebene ausgebildet ist. Beidseitig dieser mittigen Ebene des Mitnahmeelementes sind Schrägflanken vorgesehen. Das Mitnahmeelement ist demnach -etwa vom Bereich der mittigen Ebene ausgehenddachartig geformt zur Bildung von beidseitig der parallel zur Wellenachse verlaufenden Längsachse des Mitnahmeelementes angeordneten Schrägflanken. Hierbei dienen ein Paar symmetrisch zur Längsachse des Mitnahmeelementes angeordnete Schrägflanken zur Zusammenwirkung mit einem Mitnahmevorsprung in Betriebsstellung zur Erzielung der Keilwirkung. Die diesen Schrägflanken bezüglich der Mittenebene des Mitnahmeelementes gegenüberliegenden Schrägflanken dienen als Einführhilfen für die Mitnahmevorsprünge bei einem Aufstecken des Bürstenkörpers. Schließlich ist vorgesehen, dass das Mitnahmeelement in einer Projektion in eine Ebene einen im wesentlichen rautenförmigen oder quadratischen Grundriß aufweist. Hierbei können die in Achsrichtung weisenden Spitzenbereiche mehr oder weniger stark verrundet sein. Weiter wird bevorzugt, die etwa quer zur Achsrichtung weisenden Spitzen des rautenförmigen oder quadratischen Grundrisses abzuschrägen derart, dass parallel in Achsrichtung verlaufende Verriegelungsöffnungs-Wandungen gebildet sind.

Nachstehend ist die Erfindung anhand der beigefügten Zeichnung, die jedoch lediglich ein Ausführungsbeispiel darstellt, erläutert. Hierbei zeigt:
- Fig. 1: ein erfindungsgemäßes motorangetriebenes Bürstengerät in einer perspektivischen Darstellung;
- Fig. 2: das Bürstengerät in einer Unteransicht, bei partiell aufgebrochenem Bodenblech und bei in strichpunktierter Linienart wiedergegebenen, eingesetzten Bürstenkörpern;
- Fig. 3: eine perspektivische Einzeldarstellung eines Bürstenkörpers;
- Fig. 4: einen Querschnitt durch eine Antriebswelle des Bürstengerätes, mit Blickrichtung auf Einweiserflächen von auf einer zylindrischen Verdikkung der Antriebswelle angeordneten Mitnahmeelementen, in einer stark vergrößerten Darstellung;
- Fig. 5: eine Draufsicht zu Fig. 4;
- Fig. 6: eine Unteransicht zu Fig. 4;
- Fig. 7: eine perspektivische Darstellung des Antriebswellenbereiches gemäß Fig. 4;
- Fig. 8: eine Ausschnittsdarstellung des Kupplungsbereiches zwischen Antriebswelle und Bürstenkörper, bei geschnittener Darstellung des Bürstenkörpers;
- Fig. 9: den Schnitt gemäß der Linie IX-IX in Fig. 8, jedoch unter Fortlassung von Antriebswelle und Mitnahmeelementen;
- Fig. 10: eine der Fig. 9 entsprechende Darstellung, jedoch in auf die Antriebswelle aufgestecktem Zustand des Bürstenkörpers;
- Fig. 11: eine der Fig. 10 entsprechende Darstellung, jedoch nach einem Verdrehen des Bürstenkörpers in eine kraftschlüssige Verriegelungs- bzw. Mitnahmestellung.

Dargestellt und beschrieben ist zunächst mit Bezug zu Fig. 1 ein motorangetriebenes Bürstengerät 1, welches in dem gezeigten Ausführungsbeispiel als Vorsatzgerät für einen Staubsauger ausgebildet ist. Das Bürstengerät 1 setzt sich im wesentlichen aus einem Gehäuse 2 und einem Rohranschlußstutzen 3 zusammen. In dem Gehäuse 2 erstreckt sich ein Saugkanal 4, von dem Rohranschlußstutzen 3 ausgehend, bis in einen Saugraum 5. Letzterer befindet sich in einem stirnseitigen Bereich, welcher dem Rohranschlußstutzen 3 abgewandt ist und erstreckt sich nahezu über die gesamte Gehäusebreite (vergl. Fig. 2).

Desweiteren ist in dem Gehäuse 2 ein separater Antrieb 6 angeordnet, welcher über einen Zahnriemen 7 eine sich in den Saugraum 5 erstreckende Antriebswelle 8 in Rotation versetzt. Der Zahnriemen 7 liegt in einem Riemengehäuse 9 ein, welches an dem der Antriebswelle 8 abgewandten Ende schwenkbeweglich gelagert ist. Die Schwenkachse bildet zugleich die Kraftübertragungsachse von dem separaten Antrieb 6 auf den Zahnriemen 7 und liegt parallel zur Antriebswelle 8.

Der Zahnriemenantrieb bzw. das Riemengehäuse 9 erstreckt sich etwa von der Mitte des Saugraumes 5 ausgehend senkrecht zur Antriebswelle 8. An dem der Antriebswelle 8 zugeordneten Ende greift der Zahnriemen 7, jedenfalls innerhalb eines Getriebegehäuses 10, auf eine Antriebsscheibe 11, von der beidseitig die zweigeteilte Antriebswelle 8 ausgeht. Letztere erstreckt sich somit jeweils von der Antriebsscheibe 11 ausgehend bis in einen seitlichen Endbereich des Saugraumes 5.

Jede Antriebswelle 8 besitzt etwa mittig ihrer Längserstreckung einen Mitnehmer 12.

In Fig. 2 ist das Bürstengerät 1 in einer Unteransicht gezeigt, wobei im Bereich des Saugraumes 5 der Boden 13 des Bürstengerätes 1 partiell aufgebrochen ist. Es ist zu erkennen, daß auf der dem Saugraum 5 abgewandten Seite, d. h. auf Höhe des Rohranschlußstutzens 3, zwei Laufrollen 14 bodenseitig angeordnet sind.

Von dem Getriebegehäuse 10 gehen zu beiden Seiten koaxial zu den Antriebswellen 8 Getriebekästen 15 aus, welche sich mit Abstand bis zu den Mitnehmern 12 erstrecken.

Das Bürstengerät 1 ist zur Verwendung als üblicher Vorsatz für einen Elektro-Staubsauger zum Pflegen von Teppichböden, insbesondere zum Absaugen dergleichen, mit Bürstenkörpern 16 bestückt. Diese Bürstenkörper 16 sind in der Fig. 2 strichpunktiert dargestellt.

Ein jeder Bürstenkörper 16 ist als Hohlkörper ausgebildet und ist außenseitig mit zwei um 180° versetzt angeordneten Borstenreihen 17 versehen, welche sich von einem Endbereich des Bürstenkörpers 16 ausgehend, um ca. 180° spiralförmig um letzteren erstrecken.

Die Bürstenkörper 16 sind auf die Antriebswellen 8 gesteckt und erstrecken sich in eingebautem Zustand etwa von dem Getriebegehäuse 10 ausgehend bis in den Endbereich des Saugraumes 5. Die Kraftübertragung von der Antriebswelle 8 auf den Bürstenkörper 16 erfolgt über den Mitnehmer 12 der Antriebswelle 8.

Der Mitnehmer 12 der Antriebswelle 8 ist in den Fig. 4 bis 7 näher dargestellt.

Es ist zu erkennen, daß der Mitnehmer 12 sich im wesentlichen aus einer zylindrischen Hülse 18 mit mantelaußenseitig angeordneten Mitnahmeelementen 19 zusammensetzt. Es sind drei Mitnahmeelemente 19 vorgesehen, welche gleichmäßig verteilt auf dem Umfang der Hülse 18 mit dieser materialeinheitlich verbunden sind.

Die Mitnahmeelemente 19 sind im wesentlichen plattenartig gebildet und weisen in einer Projektion in eine Ebene einen im wesentlichen quadratischen Grundriß auf, wobei zwei sich gegenüberliegende Eckbereiche dieses annähernden quadratischen Grundrisses parallel zur Wellenachse x ausgerichtet sind (vergl. Fig. 5). Demnach ist ein jedes Mitnahmeelement 19 in einer Projektion gemäß Fig. 5 bezogen auf die Stirnflächen 20 und 21 der Hülse 18 etwa um 45° gedreht, womit sich mitnahmeelementseitige Schrägflanken ausbilden. Die der Stirnfläche 20 zugewandten Schrägflanken dienen als Übertragungsflächen 22. Der Spitzenbereich zwischen diesen beiden Übertragungsflächen 22 ist leicht gerundet, wobei der Scheitel dieser Rundung ebenenmäßig mit der Stirnfläche 20 der Hülse 18 abschließt.

Weiter ist jedes Mitnahmeelement 19 etwa symmetrisch zu einer senkrecht zur Wellenachse x verlaufenden, bezüglich des Mitnahmeelementes 19 mittigen Ebene E ausgebildet. Die den Übertragungsflächen 22 gegenüberliegenden Schrägflanken -bezogen auf die mittige Ebene E- sind als Einweiserflächen 23 ausgebildet. Hier ist der Eckbereich zwischen diesen Einweiserflächen 23 stark verrundet zur Bildung einer stirnseitigen Krümmungsfläche 23', deren Scheitel ebenenmäßig auf Höhe der Stirnfläche 21 der Hülse 18 positioniert ist.

Die etwa quer zur Wellenachse x weisenden Bereiche des Mitnahmeelementes 19 sind abgestumpft zur Bildung von geradlinigen Führungsflächen 24, welche parallel zur Wellenachse x ausgerichtet sind.

Wie bereits erwähnt, sind die drei Mitnahmeelemente 19 gleichmäßig auf dem Umfang der Hülse 18 verteilt angeordnet. Die Breite eines jeden Mitnahmeelementes 19 -gemessen quer zur Wellenachse x- ist so bemessen, daß zwischen den Mitnahmeelementen 19 Verriegelungsöffnungen 26 verbleiben, zum Durchtritt von an dem Bürstenkörper 16 radial nach innen vorspringenden Mitnahmevorsprüngen 26. Ausgehend von dem Bereich zwischen zwei Führungsflächen 24 zweier Mitnahmeelemente 19 öffnet sich die Verriegelungsöffnung 25 in Richtung auf die Stirnfläche 21 der Hülse 19, dies bedingt durch die Anordnung der schräg verlaufenden Einweiserflächen 23.

Der im wesentlichen hohlzylindrische Bürstenkörper 16 weist zur Kupplung mit der Antriebswelle 8 die bereits erwähnten, nach innen vorspringenden Mitnahmevorsprünge 26 auf. Es sind hierbei drei derartige Vorsprünge 26 in gleichmäßigem Abstand zueinander am Innenumfang des Bürstenkörpers 16 in Form von sechsseitigen Zapfen vorgesehen. Mit axialem Abstand zu diesen Mitnahmevorsprüngen 26 ist ebenfalls innenseitig des Bürstenkörpers 16 ein Stützring 27 angeordnet, wobei der Abstand zwischen den Mitnahmevorsprüngen 26 und dem Stützring 27 etwa der axialen Länge der Hülse 18 entspricht. Die radiale Erstreckung der Mitnahmevorsprünge 26 ist so gewählt, daß ein koaxialer, im Querschnitt im wesentlichen kreisrunder Freiraum verbleibt, dessen Durchmesser im wesentlichen dem Außendurchmesser der Hülse 18 unter Nichtberücksichtigung der Mitnahmeelemente 19 entspricht.

Zum Aufstecken eines Bürstenkörpers 16 auf die Antriebswelle 8 wird der Bürstenkörper 16 über die Antriebswelle 8 geschoben, wobei letztere den Freiraum im Bereich der Mitnahmevorsprünge 26 und einen entsprechend dem Außendurchmesser der Antriebswelle 8 bemessenen Durchbruch 28 des Stützringes 27 durchfährt. Die Mitnahmevorsprünge 26 treten im Zuge des weiteren Einführens des Bürstenkörpers 16 entweder direkt in die Verriegelungsöffnungen 25 ein oder werden bei nicht direkter Auffindung dieser Öffnungen 25 durch die Einweiserflächen 23 zu diesen hingeführt. Dies geschieht derart, daß bei einem Auftreffen der Mitnahmevorsprünge 26 auf die gekrümmte Stirnfläche 23' oder auf die Einweiserflächen 23 unter leichtem Druck durch den Benutzer ein Abrutschen der Vorsprünge 26 entlang der Einweiserflächen 23 erfolgt. Dieses Abrutschen bewirkt die gleichzeitige Drehung des Bürstenkörpers 16, so daß am Ende der Einweiserflächen 23 die Mitnahmevorsprünge 26 direkt vor den zwischen den Führungsflächen 24 gebildeten Verriegelungsöffnungen 25 liegen. Unter weiterem leichten Druck läßt sich dann der Bürstenkörper 16 weiter in die korrekte Position verlagern.

Die weitere Verlagerung des Bürstenkörpers 16 erfolgt bis zum Anschlagen des Stützringes 27 auf die Stirnfläche 21 der Hülse 18. Die Stirnfläche 21 bildet hierbei eine Anlagefläche 29 aus.

Bei einer Rotation der Antriebswelle 8 während des Betriebszustandes erfolgt eine Kraftübertragung durch die Mitnahme der Mitnahmevorsprünge 26 über die Übertragungsflächen 22. Hierdurch wird eine Keilwirkung erzielt derart, daß der Druck auf den Stützring 27 über die Anlagefläche 29 verstärkt wird. Es sind somit keine weiteren Befestigungsmittel erforderlich.

Die Anlagefläche 29 der Hülse 18 wird geringfügig vergrößert durch den ebenenmäßig auf gleicher Höhe liegenden Scheitelbereich 23' der Mitnahmeelemente 19 zwischen ihren Einweiserflächen 23. Es sind jedoch auch Ausbildungen denkbar, bei welchen die Abmaße der Mitnahmeelemente 19 so gewählt sind, daß der Übergangsbereich von einer Einweiserfläche 23 zur anderen gegenüber der Anlagefläche 29 der Hülse 18 zurückversetzt angeordnet ist. Durch diese Maßnahme bedingt ist die Anlagefläche 29 so klein wie möglich gehalten, dies jedoch bei unverminderter Betriebssicherheit, d. h. bei unverminderter Druckübertragung auf den Stützring 27 bei einer Keilwirkung im Bereich der Übertragungsflächen 22.

Diese Maßnahme ist insbesondere bei einem Entfernen eines Bürstenkörpers 16 von Vorteil. Hierzu muß der Bürstenkörper 16 zunächst aus der verkeilten Stellung mit den Übertragungsflächen 22 etwas zurück in Richtung auf die Verriegelungsöffnungen 25 verdreht werden. Die hierbei im Bereich der Anlagefläche 29 auftretenden Reibungskräfte werden durch die erfinderische Ausgestaltung so klein gehalten, daß ein müheloses Zurückdrehen gewährleistet ist.

Weiter ist durch die erfindungsgemäße Ausgestaltung der Vorteil gegeben, daß der Bürstenkörper 16 aus jeder beliebigen Stellung kommend unter leichtem Druck durch den Benutzer in die Verriegelungsöffnungen 25 eingeführt werden kann. Die Mitnahmevorsprünge 26 werden hierbei zwangsweise durch die Einweiserflächen 23 in die richtige Lage gebracht. Hierdurch ist die Handhabung bei einem Bürstenwechsel vereinfacht.

## Patentansprüche

1. Motorangetriebenes Bürstengerät (1) mit einer Antriebswelle (8), auf welcher ein im wesentlichen hohlzylindrischer Bürstenkörper (16) auswechselbar aufsteckbar ist, wobei die Antriebswelle (8) einen Mitnehmer (12) mit einem im wesentlichen in Umfangsrichtung wirkenden Mitnahmeelement (19) aufweist, welches mit einem an dem Bürstenkörper (16) radial nach innen vorspringenden Mitnahmevorsprung (26) zusammenwirkt, wobei das Mitnahmeelement (19) jedenfalls zugewandt zu dem Mitnamevorsprung (26) sich in Wellenrichtung vergrößernd ausgebildet ist, zur Erzielung einer Keilwirkung bei Zusammenwirkung mit dem Mitnahmevorsprung (26) und wobei weiter der Mitnehmer (12) in Wellenrichtung gegenüberliegend eine Anlagefläche (29) ausbildet zur Zusammenwirkung mit einem inneren Stützring (27) des Bürstenkörpers (16), **dadurch gekennzeichnet, dass** das Mitnahmeelement (19) in die Anlagefläche (29) nicht einbezogen ist, jedoch, zugeordnet einer Ebene der Anlagefläche (29), eine Einweiserfläche (23) ausbildet, welche, in Wellenrichtung gesehen, von der Anlagefläche (29) zurückweicht.

2. Motorangetriebenes Bürstengerät (1) nach den Merkmalen des Oberbegriffes des Anspruchs 1, **dadurch gekennzeichnet, dass** das Mitnahmeelement (19) einen Teil der Anlagefläche (29) bildet, jedoch, ausgehend von einer Ebene der Anlagefläche (29), eine Einweiserfläche (23) ausbildet, welche, in Wellenrichtung gesehen, von der Anlagefläche (29) ausgehend zurückweicht.

3. Motorangetriebenes Bürstengerät nach einem oder mehreren der vorhergehenden Ansprüche, **dadurch gekennzeichnet, dass** die Anlagefläche (29) vergleichsweise klein ausgebildet ist und in die in Wellenrichtung zurückweichende Einweiserfläche (23) übergeht.

4. Motorangetriebenes Bürstengerät nach einem oder mehreren der vorhergehenden Ansprüche, **dadurch gekennzeichnet, dass** das Mitnahmeelement (19) etwa symmetrisch zu einer senkrecht zur Wellenachse (x) verlaufenden, bezüglich des Mitnahmeelementes (19) mittigen Ebene (E) ausgebildet ist.

5. Motorangetriebenes Bürstengerät nach einem oder mehreren der vorhergehenden Ansprüche, **dadurch gekennzeichnet, dass** das Mitnahmeelement (19) in einer Projektion in eine Ebene einen im wesentlichen rautenförmigen oder quadratischen Grundriß aufweist.

## Claims

1. Motor-driven brush unit (1) with a drive shaft (8) on which a substantially hollow-cylindrical brush body (16) can be fitted in an exchangeable manner, it being the case that the drive shaft (8) has a carry-along means (12) with a carry-along element (19) which acts substantially in the circumferential direction and interacts with a carry-along protrusion (26) projecting radially inwards on the brush body (16), it being the case that the carry-along element (19), facing the carry-along protrusion (26), is formed such that it increases in size in the direction of the shaft, in order to achieve a wedge action upon interaction with the carry-along protrusion (26), and it also being the case that the carry-along means (12) forms, opposite, as seen in the direction of the shaft, an abutment surface (29) for interaction with an inner supporting ring (27) of the brush body (16), **characterized in that** the carry-along element (19) is not included in the abutment surface (29) but, adjoining a plane of the abutment surface (29), forms a guide surface (23) which, as seen in the direction of the shaft, projects back from the abutment surface (29).

2. Motor-driven brush unit (1) according to the features of the preamble of Claim 1, **characterized in that** the carry-along element (19) forms part of the abutment surface (29) but, starting from a plane of the abutment surface (29), forms a guide surface (23) which, as seen in the direction of the shaft, projects back from the abutment surface (29).

3. Motor-driven brush unit according to one or more of the preceding claims, **characterized in that** the abutment surface (29) is of comparatively small form and merges into the guide surface (23), which projects back in the direction of the shaft.

4. Motor-driven brush unit according to one or more of the preceding claims, **characterized in that** the carry-along element (19) is formed approximately symmetrically to a plane (E) which runs perpendicularly to the shaft axis (x) and is in the centre of the carry-along element (19).

5. Motor-driven brush unit according to one or more of the preceding claims, **characterized in that** the carry-along element (19), in a projection into a plane, has a substantially diamond-shaped or square outline.

## Revendications

1. Dispositif de brossage (1) entraîné par moteur avec un arbre d'entraînement (8), sur lequel est emboîté de façon amovible un corps de brosse (16) sensiblement cylindrique et creux, l'arbre d'entraînement (8) présentant un organe d'entraînement (12) avec un élément d'entraînement (19) agissant sensiblement dans la direction périphérique, l'élément d'entraînement coopérant avec un téton d'entraînement (26), faisant saillie radialement vers l'intérieur sur le corps de brosse (16), l'élément d'entraînement (19) étant chaque fois conformé en grossissant en allant dans la direction de l'arbre, en étant tourné vers le téton d'entraînement (26), pour obtenir un effet de coincement lors de la coopération avec le téton d'entraînement (26) et/ou en outre l'organe d'entraînement (12) est réalisé, dans la direction de l'arbre, à l'opposé d'une face d'appui (29) devant coopérer avec un anneau d'appui intérieur (27) du corps de brosse (16), **caractérisé en ce que** l'élément d'entraînement (19) n'est pas inclus dans la surface d'appui (29) mais cependant, en étant associé à un plan de la surface d'appui (29), forme une surface d'orientation (23) qui, en observant dans la direction de l'arbre, se rétracte de la surface d'appui (29).

2. Dispositif de brossage (1) entraîné par un moteur selon les caractéristiques du préambule de la revendication 1, **caractérisé en ce que** l'élément d'entraînement (19) forme une partie de la surface d'appui (29), mais cependant, en partant d'un plan de la surface d'appui (29), forme une surface d'orientation (23) qui, en observant dans la direction de l'arbre, se rétracte en partant de la surface d'appui (29).

3. Dispositif de brossage selon l'une ou plusieurs des revendications précédentes, **caractérisé en ce que** la surface d'appui (29) est relativement petite et se transforme en la surface d'orientation (23) se rétractant dans la direction de l'arbre.

4. Dispositif de brossage selon l'une ou plusieurs des revendications précédentes, **caractérisé en ce que** l'élément d'entraînement (19) est à peu près symétrique à un plan central (E), central par rapport à l'élément d'entraînement (19), s'étendant perpendiculairement à l'axe d'arbre (x).

5. Dispositif de brossage selon l'une ou plusieurs des revendications précédentes, **caractérisé en ce que** l'élément d'entraînement (19) présente, en projection dans un plan, un profil sensiblement en forme de losange ou de carré.
